# EUROPÄISCHE PATENTSCHRIFT

(11) **EP 3 369 638 B1**
(45) Veröffentlichungstag und Bekanntmachung des Hinweises auf die Patenterteilung: **04.08.2021**
(21) Anmeldenummer: 18159743.6
(22) Anmeldetag: 02.03.2018
(51) Int. Cl.: B61D 17/04, B61D 17/08

(54) **WANDMODUL UND EIN VERFAHREN ZUR HERSTELLUNG VON KOMPONENTEN MIT WANDMODULEN FÜR DEN ROHBAU VON WAGENKÄSTEN IM SCHIENENFAHRZEUGBAU IN DIFFERENZIALBAUWEISE**
WALL MODULE AND A METHOD FOR MANUFACTURING COMPONENTS WITH WALL MODULES FOR THE SHELL OF RAILWAY CARS IN RAIL VEHICLE CONSTRUCTION IN DIFFERENTIAL CONSTRUCTION
MODULE DE PAROI ET PROCÉDÉ DE FABRICATION DE COMPOSANTS POURVUS DE MODULE DE PAROI POUR LA CAISSE BRUTE DES CAISSES DE VOITURES DANS LA CONSTRUCTION DE VÉHICULES SUR RAILS SELON LA CONSTRUCTION À STRUCTURE DIFFÉRENTIELLE

(30) Priorität: 03.03.2017 DE 102017104493
(43) Veröffentlichungstag der Anmeldung: 05.09.2018
(73) Patentinhaber: Engineering office Trommeshauser GmbH, 16515 Oranienburg (DE); SKUBB und Partner Ingenieure, 13158 Berlin (DE)
(72) Erfinder: TROMMESHAUSER, Wolfgang, 16515 Oranienburg (DE); SKUBB, Reiner, 2045 Berlin (DE); BROSE, Jens, 13507 Berlin (DE); BEGERACK, Enrico, 13359 Berlin (DE); AUCCA, Placido Ocon, 12055 Berlin (DE); GRÜTZMACHER, Sven, 12109 Berlin (DE); BARDUHN, Marcus, 16761 Henningsdorf (DE)
(74) Vertreter: PATERIS Patentanwälte PartmbB

(56) Entgegenhaltungen:
- EP-A1- 2 483 123
- CN-U- 203 651 775
- CN-U- 204 055 793
- DD-A1- 274 793
- FR-A- 1 319 698
- US-A- 5 267 515

## Beschreibung

Die Erfindung betrifft ein Wandmodul für ein Komponente eines Wagenkastens für ein Schienenfahrzeug, eine Wagenkastenkomponente, einen Wagenkasten und ein Verfahren zur Herstellung (Fertigung, Vor- und Endmontage) von Komponenten (Seitenwand, Stirnwand, Dach) für den Rohbau von Wagenkästen im Schienenfahrzeugbau in Differenzialbauweise.

Aus dem Stand der Technik ist bekannt, dass die Komponenten (Seitenwand, Stirnwand, Dach) von Wagenkästen aus fachwerkartigen Gerippen, bestehend aus miteinander gefügten Gerippeträgern und Längsversteifungen und einer anschließend damit verbundenen Außenbeblechung gefertigt werden. Beispielhaft ist diese sogenannte "Differenzial-Bauweise" in der EP 2 483 123 A0 (WO 2011/038755 A1), der DE 10 2008 048 083 A1, der EP 2 555 957 B1 (DE 10 2010 014 962 A1) und der CN 204055793 U beschrieben. Die Fertigung der Komponenten (Seitenwand, Stirnwand, Dach) findet dabei in der Regel so statt, dass die Bauteile für die fächerartigen Gerippe der Komponenten in einem 1. Schritt in Vorrichtungen positioniert und darin mittels thermischer Fügeverfahren zusammengefügt werden. In einem 2. Schritt werden Außenblechsegmente auf das Gerippe aufgelegt und sowohl untereinander als auch mit dem Gerippe gefügt. Das Fügen der Gerippe und der Außenbeblechung sowie deren Segmente untereinander erfolgt in der Regel mittels Schweißverbindungen. Dabei sind bauartbedingt keine längeren durchgehenden Schweißverbindungen möglich und die Schweißgeräte müssen ständig Ort und Richtung ihrer Tätigkeit wechseln, was eine geringe Produktivität und gesteigerte Fertigungszeiten zur Folge hat. Die bauartbedingte hohe Anzahl an Schweißverbindungen hat weiterhin zur Folge, dass durch thermische Schrumpfungen insbesondere in der Längsrichtung der Komponenten erhebliche Toleranzabweichungen zur Nennmaßhaltigkeit entstehen und die thermische Beeinflussung zum Beulen der Außenbeblechung zwischen den fächerartig gestützten Bereichen führt. Diese Formänderungen in vorgegebenen Grenzen zu halten bzw. zurückzuführen, zwingt zu hohem zusätzlichen technischen Aufwand, insbesondere durch thermisches Spannen der Außenbeblechung. Die fächerartigen Gerippe bestehen in der Regel aus in bestimmten Abständen angeordneten Gerippeträgern mit einer Vielzahl von zwischen ihnen positionierten, parallel zur Längsachse des Wagenkastens verlaufenden Längsprofilen. Insbesondere für die Positionierung und das Fügen der Längsprofile sind kostenaufwändige Vorrichtungen und fertigungszeitaufwändige Tätigkeiten erforderlich. Die fächerartige Ausbildung der Gerippe erfordert zudem eine aufwändige Programmierung und ständige Unterbrechung und Neupositionierung der eingesetzten Schweißgeräte beim thermischen Fügeprozess. Die Außenbeblechung besteht in der Regel aus vorkonfektionierten Blechsegmenten, deren Fügeprozess ähnlich fertigungszeitaufwändige Tätigkeiten und aufwändige Programmierung der eingesetzten Schweißgeräte erfordern. Die aus dem Verhältnis Fächerraster des Gerippes zur Blechdicke der Außenbeblechung bestehende Abhängigkeit zur erforderlichen Steifigkeit der Komponenten bedingt zur Erzielung der vorgegebenen Komponentenmasse in den Wandbereichen mit hoher oder geringer Beanspruchung den Einsatz von verschiedenen Blechdicken oder Blechen mit unterschiedlichen Festigkeitseigenschaften für die Außenbeblechung.

Aus dem Stand der Technik ist bekannt, die Außenbeblechung mit einem nach innen gezogenen und unter Bildung einer rohrförmigen Wulstversteifung punktverschweißt gestalteten Randprofil zu fertigen. Beispielhaft ist diese technische Lösung in der DD 274 793 B5 beschrieben.

Das Randprofil bildet dabei einen Montageflansch für den Fügestoß zweier Montageeinheiten, die mittels Schließringbolzenverbindung gefügt werden. Im Falle einer Nutzung des Randprofiles als Versteifungselement für eine Außenbeblechung würde dieses dazu führen, dass bei Montage ein erheblicher manueller Mehraufwand für das Setzen und ein erhebliches Mehrgewicht durch die eingebrachte Masse der Schließringbolzenverbindungen entsteht.

Aus dem Stand der Technik ist bekannt, Flächenbauteile mit einer Beblechung mit dieser versteifenden auf der Innenseite horizontal verlaufenden Profilen zu fertigen. Beispielhaft ist diese technische Lösung in der DE 195 28 610 C1 beschrieben. Dabei werden die Fügeschenkel der horizontalen Versteifungsprofile ausgeklinkt und in Teilabschnitten mittels Punktschweißen oder kurzen Kehlnahtschweißungen an die Beblechung gefügt. Diese Lösung führt zu einer diskontinuierlichen Versteifung der Beblechung und bedingt damit eine Erhöhung der Blechdicke zur Erreichung der erforderlichen Steifigkeit für die Außenbeblechung.

Aus US 5,267,515 B ist einen Fahrzeugkörper für ein Schienenfahrzeug bekannt, der aus extrudierten Metallstreifen, welche jeweils eine vorstehende Rippe mit T-förmigem Profil aufweisen, aufgebaut ist. An die Rippen werden Rahmenelemente angeschweißt. Die Metallstreifen werden ebenfalls miteinander verschweißt.

Aus dem Stand der Technik ist ein Verfahren zur Herstellung eines modular aufgebauten Stahlwagenkastens bekannt, bei dem die Außenbeblechung mit durch Beulsteifen versehene Deckbleche gebildet wird, die sich in bestimmten Abständen horizontal über die gesamte Länge des Wagenkastens erstrecken. Beispielhaft ist diese technische Lösung in der DE 10 2006 038 058 A1 beschrieben. Die Beulsteifen werden dabei durch T-bzw. I- Profile gebildet, die mittels thermischen Fügeverfahrens oder Davex-Technologie mit den Deckblechen verbunden werden und so als ein erstes Basiselement bereitgestellt werden. In einem folgenden Schritt werden diese ersten Basiselemente auf zweite Basiselemente (Spanten), die zuvor auf dem Untergestell positioniert werden, aufgelegt und thermisch gefügt. Diese Lösung bedingt einen hohen technischen Aufwand beim Fügen der Außenbeblechung mit den vorher auf dem Untergestell positionierten Spanten und die aus dieser Montagereihenfolge bedingte Fügeposition der Außenbeblechung zu den Spanten eignet sich nicht für den Einsatz moderner thermischer Fügeverfahren, wie das Laserschweißen.

Gegenüber diesem Stand der Technik ist es eine erste Aufgabe der vorliegenden Erfindung, ein vorteilhaftes Wandmodul für eine Komponente eines Wagenkastens eines Schienenfahrzeugs zur Verfügung zu stellen. Es ist eine zweite Aufgabe der vorliegenden Erfindung, eine vorteilhafte Wagenkastenkomponente und einen vorteilhaften Wagenkasten für ein Schienenfahrzeug zur Verfügung zu stellen. Schließlich ist es eine dritte Aufgabe der vorliegenden Erfindung, ein vorteilhaftes Verfahren zum Herstellen einer Wagenkastenkomponente zur Verfügung zu stellen.

Die erste Aufgabe wird durch ein Wandmodul nach Anspruch 1 gelöst, die zweite Aufgabe wird durch eine Wagenkastenkomponente nach Anspruch 5 bzw. durch einen Wagenkaten nach Anspruch 6 gelöst, und die dritte Aufgabe wird durch ein Verfahren nach Anspruch 7 gelöst. Die abhängigen Ansprüche enthalten vorteilhafte Ausgestaltungen der Erfindung.

Erfindungsgemäß wird ein Wandmodul für die Herstellung von Komponenten (Seitenwand, Stirnwand, Dach) für den Rohbau von Wagenkästen im Schienenfahrzeugbau vorgeschlagen, das:
o eine Außenbeblechung mit in Abhängigkeit von den lokalen Beanspruchungen in bestimmten Abständen angeordneten integrierten oder integralen Versteifungselementen enthält und dessen Gerippe im Wesentlichen nur noch aus in Abhängigkeit von den lokalen Beanspruchungen in bestimmten Abständen angeordneten Gerippeträgern besteht und im Wesentlichen ohne zusätzlich fächerartig angeordnete Längsprofile zur Versteifung der Außenbeblechung auskommt
∘ eine Fertigung, Vormontage und Endmontage der Wandmodule mit einfachen Positionierungs- und Fügevorrichtungen und mit geringem Fertigungszeitaufwand durch eine Selbstpositionierung und temporäre Selbstfixierung für den thermischen Fügeprozess der Außenbeblechung mit den Gerippeträgern ermöglicht
∘ geringe Toleranzabweichungen in Maßhaltigkeit und Ebenheit durch eine reduzierte thermische Beeinflussung aufweist
∘ eine örtlich erhöhte Ausnutzung der zulässigen Grenzbelastung der Werkstoffe durch die zur Anwendung kommenden Schweißnahtgestaltungen (vorzugsweise Stumpfnahtstöße) mit Bezug auf die Kerbfalllinien der geltenden Berechnungsvorschriften ermöglicht
∘ eine Reduzierung der verwendeten Blechdicken für die Außenbeblechung durch eine auf die Beanspruchungen optimierte Anordnung der integrierten oder integralen Versteifungselemente ermöglicht
∘ den optimalen Einsatz moderner thermischer Fügeverfahren durch eine Minimierung der Unterbrechungen und Minimierung der Richtungswechsel beim Fügeprozess der Wandmodule ermöglicht
∘ den optimalen Einsatz moderner Kaltumformungsverfahren wie bspw. das Rollprofilieren zur Herstellung der Wandmodule ermöglicht
∘ durch das Gesamtsystem der genannten Eigenschaften einen hohen Automatisierungsgrad des gesamten Fertigungsprozesses der Wandmodule und eine gute Zugänglichkeit für die üblichen Korrosionsschutzmaßnahmen ermöglicht

Ein erfindungsgemäßes Wandmodul für eine Komponente wie Seitenwand, Stirnwand, Dach oder dergleichen eines Wagenkastens eines Schienenfahrzeugs besteht aus:
- einem Abschnitt einer Außenbeblechung mit einer Innenfläche, welche dazu vorgesehen ist, im Wagenkasten in Richtung auf das Wageninnere zu weisen,
- einer Anzahl von linienförmigen Versteifungselementen, die sich im Wesentlichen parallel zueinander sowie längs dem Abschnitt der Außenbeblechung erstrecken und über die Innenfläche des Abschnitts der Außenbeblechung vorstehen, und
- Gerippeträgern, die sich im Wesentlichen parallel zueinander, senkrecht zu den Versteifungselementen und parallel zu dem Abschnitt der Außenbeblechung erstrecken und mit dem Abschnitt des Außenbeblechung stoffschlüssig verbunden sind. Dadurch sind die Außenbeblechung, die Versteifungselemente und die Gerippeträger derart miteinander verbunden, dass sie zusammenwirkend die in das Wandmodul eingeleiteten Druck-, Zug- und Schubkräfte sicher ertragen können, und dafür dergestalt ausgebildet sind, dass
- die Versteifungselemente sich über den Bereich mehrerer Gerippeträger hinweg unterbrechungsfrei erstrecken und ein integraler oder integrierter Bestandteil des Abschnitts der Außenbeblechung sind,
- die Gerippeträger an den Kreuzungsstellen mit den Versteifungselementen Formausklinkungen aufweisen, die die durchlaufenden Versteifungselemente aufnehmen.

Der Abschnitt der Außenbeblechung kann dabei in einer quer zu den Versteifungselementen verlaufenden Richtung eine ebene oder eine gewölbte Außenfläche und eine konstante oder variable Blechdicke aufweisen, und die Versteifungselemente können insbesondere jeweils aus einem Stegprofil mit einem daran angeordneten Hohlkörperprofil bestehen. Das erfindungsgemäße Wandmodul zeichnet sich dadurch aus, dass einige oder alle Formausklinkungen eine Form aufweisen, die nach einem Positionieren der Gerippeträger zum Abschnitt der Außenbeblechung mit den Versteifungselementen im Zusammenwirken mit den Versteifungselementen der Außenbeblechung bereits ohne die stoffschlüssige Verbindung eine formschlüssige temporäre Selbstfixierung der Gerippeträger relativ zum Abschnitt der Außenbeblechung mit den Versteifungselementen herbeiführen.

Unter einem integralen Bestandteil der Außenbeblechung ist ein einstückig mit der Außenbeblechung hergestellter Bestandteil zu verstehen. Bspw. können ein oder mehrere der Versteifungselemente mittels eines urformenden Verfahrens oder eines umformenden Verfahrens, vorzugsweise Kaltumformen, als integraler Bestandteil der Außenbeblechung hergestellt sein. Demgegenüber ist unter einem integrierten Bestandteil der Außenbeblechung ein Bestandteil zu verstehen, der separat geformt und anschließend mit der Außenbeblechung gefügt worden ist. Bspw. können ein oder mehrere der Versteifungselemente mittels eines thermischen Fügeverfahrens in die Außenbeblechung integriert sein.

Der Abschnitt der Außenbeblechung des Wandmoduls kann aus einem oder mehreren Wandsegmenten mit jeweils einer Querausdehnung und einer im Verhältnis zur Querausdehnung größeren Längsausdehnung bestehen, das bzw. die jeweils eine oder mehrere integrierte oder integrale Versteifungselemente umfassen, die sich entlang der Längsausdehnung und parallel zur Innenfläche des Wandmodules erstrecken. Die einzelnen Wandsegmente können dann in einfacher Weise bspw. mittels einer linear bewegten Schweißvorrichtung gefügt werden.

Im erfindungsgemäßen Wandmodul können die Gerippeträger eine oder mehrere der Formausklinkungen enthalten, die derart ausgebildet sind, dass nach dem mechanischen Zusammenfügen der Gerippeträger mit den Versteifungselementen die Gerippeträger über im Wesentlichen ihre gesamte Länge an der Außenbeblechung diese berührend anliegen oder in definiertem Abstand positioniert sind. Dies erleichtert das spätere Fügen der Gerippeträger mit der Außenbeblechung.

Ein Wandsegment für ein Wandmodul einer Komponente eines Wagenkastens eines Schienenfahrzeugs besteht aus einem streifenförmigen Abschnitt eines Stahlbleches der Außenbeblechung, einem oder mehreren sich parallel zur Innenfläche des Wandsegments erstreckenden und über die Innenfläche vorstehenden Versteifungselementen, jeweils bestehend aus einem Stegprofil sowie einem Hohlkörperprofil.

In einer ersten Ausgestaltung des Wandsegments sind der streifenförmige Abschnitt einerseits und das Stegprofil sowie das Hohlkörperprofil andererseits separat hergestellt und durch ein stoffschlüssiges Fügeverfahren miteinander gefügt. Dabei besteht die Möglichkeit, dass das Stegprofil und das Hohlkörperprofil separat hergestellt und durch ein stoffschlüssiges Fügeverfahren miteinander gefügt sind. Bspw. können das Stegprofil und das Hohlkörperprofil mittels Laser- oder Laserhybridschweissen miteinander gefügt sein. Das Stegprofil und Hohlkörperprofil können aber auch einstückig hergestellt sein, bspw. durch Strangpressen. Außerdem können sie lokal variable Blechdicken aufweisen.

In einer zweiten Ausgestaltung des Wandsegments sind der streifenförmige Abschnitt, das Stegprofil und das Hohlkörperprofil einstückig als Streifenprofil hergestellt. Insbesondere können sie als urgeformtes Streifenprofil hergestellt sein. Zum Urformen kann bspw. Rollprofilieren zur Anwendung kommen. Auch in dieser Ausgestaltung können das Stegprofil und das Hohlkörperprofil lokal variable Blechdicken aufweisen. Ein auf das Urformen zurückzuführender Spalt des Stegprofiles kann mit einem spaltkorrosionshindernden Material, insbesondere durch ein stoffschlüssiges Fügeverfahren, vorzugsweise durch ein Laserschweißverfahren oder Laserlötverfahren, geschlossen und an der Außenfläche der Außenbeblechung vorzugsweise oberflächeneben gefüllt sein.

Eine erfindungsgemäße Wagenkastenkomponente für ein Schienenfahrzeug besteht aus einem oder aus mehreren der erfindungsgemäßen Wandmodule. In ihr können Ausnehmungen, wie Fensterausschnitte, Türausschnitte, Mediendurchführungen oder dergleichen mit hoher Passgenauigkeit ausgeschnitten sein. In diesen Ausnehmungen können umlaufend Verstärkungsprofile, vorzugsweise durch Laser- oder Laserhybridschweißen stoffschlüssig und als T-Stoß auf der Innenseite der Ausnehmungen gefügt, verlaufen. Zusätzlich können in anderen Wandbereichen, in denen besonders hohe Spannungen zu ertragen sind, zusätzliche in Abhängigkeit der Beanspruchung und Einbausituation gestaltete Versteifungsprofile wie bspw. Türsäulen oder Voutenträger angeordnet sein.

Das erfindungsgemäße Verfahren zum Herstellen einer Wagenkastenkomponente umfasst die Arbeitsschritte:
- Herstellung wenigstens eines Abschnittes der Außenbeblechung aus erfindungsgemäßen Wandsegmenten sowie Einlegen und Fixieren der Außenbeblechung in einer Haltevorrichtung derart, dass die Versteifungselemente frei zugänglich zur Positionierung der Gerippeträger sind,
- Herstellung der Gerippeträger mit den Formausklinkungen und Positionierung der Gerippeträger zur Außenbeblechung durch Einlegen in die Haltevorrichtung,
- mechanisches Zusammenfügen der Gerippeträger mit den Versteifungselementen derart, dass die Gerippeträger an den Versteifungselementen formschlüssig positioniert oder federnd kraftschlüssig fixiert werden, wobei die Stege der Gerippeträger an der Außenbeblechung zur Anlage kommen oder in definiertem Abstand zur Außenbeblechung positioniert sind,
- thermisches Fügen der Gerippeträger mit der Außenbeblechung mittels eines oder mehrerer thermischer Fügeverfahren und
- falls erforderlich, Herstellung der Ausschnitte für Fenster, Türen, Mediendurchführungen und dergleichen in einem Wandmodul nach dem Fügen der Gerippeträger mit der Außenbeblechung mittels eines thermischen und/oder spanenden Trennverfahrens und mechanisches Zusammenfügen der Verstärkungsprofile in den Ausschnitten mit dem Wandmodul in einer Haltevorrichtung und anschließendes thermisches Fügen der Anordnung mittels eines oder mehrerer thermischer Fügeverfahren.

Das erfindungsgemäße Verfahren zeichnet sich dadurch aus, dass einige oder alle Formausklinkungen eine Form aufweisen, die nach dem Einführen der Versteifungselemente des Abschnittes der Außenbeblechung in die Formausklinkungen der Stege der Gerippeträger und vor dem thermischen Fügen im Zusammenwirken mit den Versteifungselementen der Außenbeblechung eine formschlüssige oder kraftschlüssige Fixierung der Gerippeträger relativ zum Abschnitt der Außenbeblechung mit den Versteifungselementen herbeiführen.

Außerdem kann das Verfahren auch das Herstellen der ersten Stufe einer Korrosionsschutzbehandlung (Grundanstrich) der Komponente einschließlich der Hohlraumkonservierung der Versteifungselemente umfassen.

Die Herstellung der Außenbeblechung kann im Wesentlichen durch das unterbrechungsfreie Fügen von Wandsegmenten erfolgen, die sich über die gesamte Länge der Wagenkastenkomponente erstrecken.

Das Fügen der Außenbeblechung mit den Gerippeträgern zu einem Wandmodul kann durch die formschlüssige Positionierung und/oder kraftschlüssige Fixierung ohne zusätzliche Klemmvorrichtungen zur Fixierung der Gerippeträger auf der Außenbeblechung beim thermischen Fügeprozeß erfolgen. Das von den Gerippeträgern gebildete Gerippe besteht nur noch aus den Gerippeträgern ohne zusätzlich fächerartig angeordnete Längsprofile zur Versteifung der Außenbeblechung.

Ein erfindungsgemäßer Wagenkasten für ein Schienenfahrzeug umfasst wenigsten eine erfindungsgemäße Wagenkastenkomponente. Ein nach dieser Erfindung hergestellter Wagenkasten für ein Schienenfahrzeug umfasst daher das Merkmal, dass die Seitenwände oder Bereiche der Seitenwände, die Stirnwände oder Bereiche der Stirnwände, das Dach oder ein Bereich des Daches mit Wandmodulen hergestellt ist. Die Wandmodule umfassen insbesondere die Gestaltung der Außenbeblechung aus Wandsegmenten mit integrierten oder integralen Versteifungselementen, die unterbrechungsfrei durch Gerippeträger geführt werden, der Gerippegestaltung im Wesentlichen ohne Verwendung zusätzlicher Längsprofile zur Versteifung der Außenbeblechung und dem Merkmal der Selbstpositionierung und ggf. der temporären Selbstfixierung der Gerippeträger über die Versteifungselemente der Außenbeblechung. Es versteht sich, dass jedoch in Wandbereichen, in denen besonders hohe Spannungen auftreten können, wie z.B. im Bereich von Ausschnitten für Fenster, Türen, Mediendurchführungen und dergleichen, weitere Verstärkungsprofile angeordnet sein können.

Die nach der Erfindung hergestellten Komponenten wie Seitenwand, Stirnwand, Dach oder dergleichen bieten den Vorteil, dass sie mit einer hohen Maßhaltigkeit und wesentlich geringeren Ebenheitsabweichungen gegenüber den bisher bekannten Fertigungs- und Konstruktionsverfahren herstellbar sind und durch ihre Gestaltung den optimalen Einsatz moderner Fertigungs- und thermischer Fügeverfahren, insbesondere das Rollprofilieren, das Laser-Schneiden und Laser-Schweißen ermöglichen. Besonders vorteilhaft erweist sich die Möglichkeit, Wandmodule herzustellen, die sich über die gesamte Länge (z.B. einer Seitenwand oder eines Daches) bzw. Breite (z.B. einer Stirnwand) einer Komponente für einen Wagenkasten erstrecken. Sollen separat hergestellte Versteifungselemente in die Außenbeblechung integriert werden, sind lange, unterbrechungsfreie Schweißnähte und (insbesondere vorteilhaft bei Anwendung von Laserschweißverfahren) das gleichzeitige parallele Arbeiten mehrerer Schweißgeräte möglich. Bei der Verwendung einer Außenbeblechung mit integralen Versteifungselementen sind Längsnähte im Wesentlichen nur noch für das Fügen der dünnblechigen Streifenprofile erforderlich. Das hierbei zur Anwendung kommende Streifenprofil eignet sich insbesondere für das Herstellungsverfahren Rollprofilieren.

Fertigungstechnisch kann es ein besonderer Vorteil sein, notwendige Ausschnitte für Fenster, Türen, Mediendurchführungen und dergleichen in einem Wandmodul erst nach dem Fügen der Gerippeträger mit der Außenbeblechung mittels eines thermischen und / oder spanenden Trennverfahrens einzubringen.

Die Erfindung ermöglicht insbesondere durch die angepasste Anordnung der integrierten oder integralen Versteifungselemente der Außenbeblechung vergleichbare strukturmechanische Eigenschaften bei reduzierten Blechdicke gegenüber den bisher bekannten Bauweisen.

Für die Fertigung, Vormontage und Endmontage der nach der Erfindung gestalteten Wandmodule bedarf es durch die Möglichkeit der Selbstpositionierung und temporären Selbstfixierung eines wesentlich geringeren Vorrichtung- und Fügezeitaufwands gegenüber den bisher bekannten Fertigungsverfahren und Bauweisen.

Die Verwendung erfindungsgemäßer Wandmodule erlaubt einen hohen Automatisierungsgrad des gesamten Fertigungsprozesses der Wandmodule gegenüber den bisher bekannten Fertigungsverfahren und Bauweisen.

Wagenkästen für Schienenfahrzeuge müssen für eine hohe Lebensdauer, z.B. für 30 oder 35 Jahre, ausgelegt werden. Deshalb kommt ihrem Korrosionsschutz eine hohe Bedeutung zu. Die erfindungsgemäße Ausbildung der Bauteile und ihre Anordnung weist eine gute Zugänglichkeit für übliche Korrosionsschutzmaßnahmen auf. Sind Bauteile durch Rollprofilieren hergestellt, verhindert das Auffüllen zwischen ihnen bestehender Spalte eine Spaltkorrosion. Auch der in Hohlprofilen unvermeidliche Hohlraum ist üblichen Hohlraumkonservierungsmaßnahmen gut zugänglich.

Eine erfindungsgemäße Ausbildung der Versteifungselemente hat auch besondere Vorteile für den Innenausbau der Wagenkästen. Während es bei den nach dem Stand der Technik hergestellten Wagenkästen üblich ist, für die Befestigung einer thermisch und akustisch wirkenden Innenisolierung und/oder für den Anbau von Medienleitungen, Zwischenwänden, Gepäckaufnahmeeinrichtungen, Beleuchtungs- und Klimatisierungseinrichtungen und Wandverkleidungen etc. eine hohe Anzahl von Befestigungsmitteln zusätzlich anzuschweißen, kann bei der erfindungsgemäßen Ausbildung eines Wagenkastens weitgehend oder vollständig darauf verzichtet werden, wenn für den Anschluss besagter Innenausbauteile Befestigungsmittel (Klammerelemente) verwendet werden, die derart ausgebildet sind, dass sie form- und/oder kraftschlüssig mit den Versteifungselementen verbindbar sind.

Durch die erfindungsgemäße Gestaltung und den möglichen hohen Kaltumformungsanteil im Herstellungsprozess ist eine Minimierung des auf die Außenbeblechung wirkenden Wärmeeintrages, des daraus resultierenden Verzugs und der zu dessen Beseitigung oder Minderung aufzuwendenden Korrekturmaßnahmen und Fertigungszeit erreichbar. Gleichzeitig ermöglicht die erfindungsgemäße Lösung eine konstruktive Optimierung der Bauteile hinsichtlich der notwendigen Materialstärken und der anspruchsgerechten (weiter oder enger beabstandeten) räumlichen Verteilung der Versteifungselemente, die gegenüber den zum Stand der Technik bekannten Anordnungen und Verfahren zu einer deutlichen Material- und Gewichtseinsparung sowie über die Lebensdauer eines Schienenfahrzeugs mit einem erfindungsgemäß ausgebildeten Wagenkasten zu einer deutlichen Einsparung an Betriebsenergie führt.

Weitere Merkmale, Eigenschaften und Vorteile der vorliegenden Erfindung ergeben sich aus der nachfolgenden Beschreibung von Ausführungsbeispielen unter Bezugnahme auf die beigefügten Figuren.
- Figur 1: zeigt eine isometrische Darstellung eines erfindungsgemäß gestalteten Wandmoduls.
- Figur 2: zeigt eine isometrische Detaildarstellung eines Ausschnitts des Wandmoduls aus Figur 1.
- Figuren 3A-E: zeigen verschiedene Gestaltungsmöglichkeiten des Hohlkörperprofils von Versteifungselementen des Wandmoduls aus Figur 1 in einer Querschnittsansicht.
- Figur 4: zeigt ein erstes Ausführungsbeispiel für ein Wandsegment des Wandmoduls aus Figur 1 in einer Querschnittsansicht.
- Figur 5: zeigt ein zweites Ausführungsbeispiel für ein Wandsegment des Wandmoduls aus Figur 1 in einer Querschnittsansicht.
- Figur 6: zeigt eine Ausgestaltung der Selbstpositionierung eines Gerippeträgers im Wandmodul aus Figur 1.
- Figur 7: zeigt eine alternative Ausgestaltung der Selbstpositionierung eines Gerippeträgers mit Selbstfixierung.
- Figur 8: zeigt noch eine alternative Ausgestaltung der Selbstpositionierung eines Gerippeträgers mit Selbstfixierung.
- Figur 9: zeigt eine isometrische Darstellung eines Seitenwandmoduls.
- Figur 10: zeigt eine isometrische Darstellung einer Seitenwand.
- Figur 11: zeigt einen beispielhaften Schnitt durch die Seitenwand aus Figur 10.

Figur 1 zeigt eine isometrische Darstellung eines Ausführungsbeispiels für ein erfindungsgemäß gestaltetes Wandmodul 1 für ein Schienenfahrzeug, und Figur 2 zeigt einen vergrößerten Ausschnitt aus Figur 1. Das Wandmodul 1 besteht aus der Außenbeblechung 2 mit integrierten oder integralen Versteifungselementen 3 und einem Gerippe aus in bestimmten Abständen angeordneten Gerippeträgern 4. In diesem Beispiel sind die Versteifungselemente 3 und die dazu senkrecht verlaufenden Gerippeträger 4 derart angeordnet und mit der Außenbeblechung 2 verbunden, dass das Wandmodul 1 ohne ein fächerartiges Gerippe mit einer Vielzahl von zusätzlichen horizontalen Versteifungsprofilen auskommt.

Das Wandmodul 1 ist aus einer Mehrzahl von Wandsegmenten 11, 11' aufgebaut, die jeweils ein streifenförmiges Segment 2a der Außenbeblechung 2 beinhalten. Im dargestellten Wandmodul 1 sind unterschiedliche Wandsegmente 11 und 11' vorhanden. Die Wandsegmente 11 weisen jeweils eine Längsausdehnung L und eine Querausdehnung Q auf, wobei die Längsausdehnung L größer als die Querausdehnung Q ist. In jedem Wandsegment 11 ist ein Versteifungselement 3 integriert oder integral ausgebildet, das sich linienförmig entlang der Längsausdehnung L des Wandsegments 11 erstreckt und über die Innenfläche 22 der Außenbeblechung 2 vorsteht. Jedes Versteifungselement 3 ist unterbrechungsfrei durch die Gerippeträger 4 geführt. Das in Figur 1 zu erkennende Wandelement 11' weist im Vergleich zu den Wandelementen 11 eine größere Querausdehnung auf. Außerdem ist es mit einer Mehrzahl von parallel zueinander verlaufenden, integriert oder integral ausgebildeten Versteifungselementen 3 versehen, die sich in Längsausdehnung erstrecken und über die Innenfläche 22 der Außenbeblechung 2 vorstehen. Entlang linearer Schweißnähte 21 sind die Segmente 2a der Außenbeblechung 2 und damit die Wandsegmente 11, 11' bspw. mittels Laser- oder Laserhybridschweißens miteinander verschweißt.

Jedes Versteifungselement 3 umfasst ein mit der Außenbeblechung 2 integriert oder integral ausgebildetes Stegprofil 5 und ein am von der Außenbeblechung 2 entfernten Ende des Stegprofils 5 angeordnetes Hohlkörperprofil 6. Die Figuren 3A-E zeigen verschiedene Gestaltungsmöglichkeiten des Hohlkörperprofils 6. Generell kann das Hohlkörperprofil 6 einen symmetrischen oder asymmetrischen Querschnitt sowie gerade oder gekrümmte Profilabschnitte, welche eine zentrale Profilöffnung 23 umschließen, aufweisen..

FIG.4 zeigt ein Beispiel für die Ausgestaltung eines Wandsegments 11. Es sind ein Ausschnitt aus dem streifenförmigen Segment 2a der Außenbeblechung 2 und ein integriertes Versteifungselement 3a zu erkennen. Das Versteifungselement 3a verläuft unterbrechungsfrei über die gesamte Längsausdehnung L des Wandsegments und besteht im vorliegenden Beispiel aus einem mit dem streifenförmigen Segment 2a der Außenbeblechung 2 entlang einer Schweißnaht 14 verschweißten Stegprofil 5 und einem an das Stegprofil 5 angeschweißten Hohlkörperprofil 6. Das Schweißen des Stegprofils 5 an das streifenförmige Segment 2a der Außenbeblechung 2 erfolgt im vorliegenden Beispiel mittels Laserschweißen. Besonders vorteilhaft dabei ist, dass die Schweißverbindungen mit den unterbrechungsfrei über die gesamte Länge eines Wandsegments 11 verlaufenden Versteifungselementen 3a durch ununterbrochene Schweißnähte herstellbar sind.

FIG.5 zeigt ein alternatives Beispiel für die Ausgestaltung des Wandsegments 11. Wie in Figur 4 sind ein Ausschnitt aus dem streifenförmigen Segment 2a der Außenbeblechung 2 und ein Versteifungselement 3b zu erkennen. Im Unterschied zu der in Figur 4 dargestellten Ausgestaltung des Wandelements 11 ist das Versteifungselement 3b in der vorliegenden Ausgestaltung integral mit dem streifenförmigen Segment 2a der Außenbeblechung 2 ausgebildet. Das Hohlprofil 6 weist dabei einen nur fast vollständig kreisförmigen Querschnitt auf. Im Bereich des Anschlusses des Hohlprofils 6 an das Stegprofil 5 ist eine Ausbuchtung 25 des Hohlprofils 6 in Richtung auf das Stegprofil vorhanden. Dadurch wird eine erhöhte Elastizität des Hohlprofils 6 bei innerhalb der Querschnittsfläche auf das Hohlprofil 6 wirkenden Kräften erreicht.

Die in Figur 5 gezeigte spezielle Form des Stegprofils 5, des zylinderförmigen Hohlprofils 6 und des Streifenprofils 2a wird vorzugsweise durch Rollprofilieren hergestellt. Dabei kann der Spalt 12 im Bereich des Stegprofils 5 mindestens an der Außenfläche 24 des streifenförmigen Segments 2a der Außenbeblechung 2 oberflächeneben aufgefüllt sein. Besonders vorteilhaft im Sinne der Korrosionsvermeidung ist es, wenn der Spalt 12 über seine gesamte Spaltlänge SL geschlossen ist. Vorzugsweise erfolgen das Auffüllen an der Außenfläche 24 und das Schließen des Spaltes 12 durch ein stoffschlüssiges Fügeverfahren, vorzugsweise mittels Laserlöten oder Kleben oder durch ein anderes Schweißverfahren in Verbindung mit einem spaltkorrosionshindernden Material.

FIG.6 zeigt eine Ausgestaltung einer Selbstpositionierung eines Gerippeträgers 4 an der Außenbeblechung 2 über das integrierte oder integrale Versteifungselement 3. Dabei kann die Berührungskontur 9 zwischen der Außenbeblechung 2 und dem Steg 8 des Gerippeträgers 4 eine Gerade oder, wenn die Außenbeblechung 2 des Wandmoduls gekrümmt sein soll, eine der Krümmung entsprechende Kurve sein. Zur Selbstpositionierung wird das Versteifungselement 3 in eine Formausklinkung 7 im Steg 8 des Gerippeträgers 4 eingeführt. Die Formausklinkung 7 weist einen Endabschnitt 7a auf, dessen Querschnitt im Wesentlichen komplementär zum Querschnitt des Hohlprofils 6 ausgebildet ist. Der Endabschnitt 7a ist von einem Einführabschnitt 7b, dessen Öffnungsbreite geringfügig größer als der Durchmesser des Hohlprofils 6 ist, getrennt.

FIG. 7 zeigt eine Ausführung der Selbstpositionierung eines Gerippeträgers 4 an der Außenbeblechung 2 mit temporärer Selbstfixierung, bei dem eine temporäre Selbstfixierung mittels formschlüssigen Klemmens über ein integrales Versteifungselement 3b und komplementär zum integralen Versteifungselement 3b angeordnete mindestens teilweise formschlüssig zum Hohlprofil gestaltete Formausklinkung 7 im Steg 8 des Gerippeträgers 4 erfolgt. Die Formausklinkung 7 weist einen Endabschnitt 7a auf, dessen Querschnitt im Wesentlichen komplementär zum Querschnitt des Hohlprofils 6 ausgebildet ist. Der Endabschnitt 7a ist von einem Einführabschnitt 7b, dessen Öffnungsbreite geringfügig größer als der Durchmesser des Hohlprofils 6 ist, durch einen Klinkenabschnitt 7c, dessen Öffnungsbreite aufgrund von beidseitig angeordneten Klemmnasen 10 geringfügig kleiner als der Durchmesser des Hohlprofils 6 ist, getrennt. Beim Einführen des Versteifungselements 3 in die Formausklinkung 7 wird das Hohlprofil beim Passieren des Klinkenabschnittes 7c durch die Klemmnasen 10 zusammengedrückt. Nach dem Passieren des Klinkenabschnitts 7c dehnt sich das Hohlprofil 6 im Endabschnitt 7a aufgrund seiner Elastizität wieder aus, so dass das Hohlprofil 6 im Endabschnitt 7a mittels des Klinkenabschnitts 7c formschlüssig fixiert ist. Dabei ist die Öffnungsweite der Klemmnasen 10 so gewählt, dass beim Aufklemmen des Gerippeträgers 4 auf das Versteifungselement 3b nur eine elastische, aber keine oder nur eine geringe plastische Verformung des Hohlkörperprofiles 6 eintritt, ohne dass der federnde Kraftschluss aufgehoben wird. Für die Herstellung der Formausklinkungen 7 sollte unabhängig von der konkreten Ausgestaltung der Formausklinkungen 7 vorzugsweise das Laserschneiden zur Anwendung kommen, da so die erforderliche hohe Form- und Passgenauigkeit der Bauteile erreichbar ist.

FIG.8 zeigt eine alternative Ausgestaltung der Selbstpositionierung eines Gerippeträgers 4 an der Außenbeblechung 2 mit temporärer Selbstfixierung. Während in der in Figur 7 gezeigten Ausgestaltung der Selbstpositionierung eine beidseitige Anordnung von Klemmnasen 10 im Klinkenabschnitt 7c zur Anwendung kommt, findet in der vorliegenden Ausgestaltung eine temporäre Selbstfixierung durch eine Paarung von asymmetrischen Formausklinkungen 7 statt. In einem Paar von asymmetrischen Formausklinkungen 7 weist jede Formausklinkung lediglich einen Klinkenabschnitt 7c auf, wobei die Klinkenabschnitte 7c in den beiden Formausklinkungen 7 des Paares an unterschiedlichen Seiten der Formausklinkung 7 angeordnet sind, so dass sie durch eine Achsenspiegelung ineinander überführt werden können. Mit anderen Worten in einem Paar von Formausklinkungen 7 sind die jeweiligen Klinkenabschnitte 7c unterschiedlich orientiert. Die Paare von Formausklinkungen 7 sind über den jeweiligen Gerippeträger 4 verteilt, wobei die Formausklinkungen 7 eines Paares von Formausklinkungen 7 nicht notwendigerweise nebeneinander angeordnet zu sein brauchen. Das elastische Klemmen des integrierten Versteifungselements 3 in dem Gerippeträger 4 wird durch das Zusammenwirken der Klinkenabschnitte 7c eines Paares von Formausklinkungen 7 erreicht. Obwohl die Formausklinkungen 7 im vorliegenden Ausführungsbeispiel durch eine Achsenspiegelung ineinander überführt werden können, ist diese Ausgestaltung nicht zwingend notwendig. Wesentlich ist lediglich, dass die beiden Formausklinkungen 7 eines Paares durch die asymmetrisch und entgegengesetzt, jedoch nicht zwingend gespiegelt, ausgerichtete Anordnung des Klinkenabschnittes 7c in seinem das Hohlprofil seitlich umfassenden Bereich eine entgegengesetzt wirkende Klemmkraft über die Federwirkung des Stegprofiles 5 erzeugt, so dass die Formausklinkungen 7 des Paares einen Formschluss mit den zugeordneten Versteifungselementen 3 herbeiführen können. Dabei ist besagte Asymmetrie so gewählt, dass beim Aufklemmen des Gerippeträgers 4 auf das Versteifungselement 3a nur elastische bzw. keine versagensbegünstigenden plastischen Verformung des Stegprofiles 5 und des Hohlkörperprofils 6 eintreten, jedoch der federnde Kraftschluss gegeben ist. Nach dem Aufklemmen ist Spannungsfreiheit zulässig.

FIG.9 zeigt die isometrische Darstellung eines Seitenwandmoduls 13 in Fügeposition der Gerippeträger 4 zur Außenbeblechung 2 mit den integrierten oder integralen Versteifungselementen 3. Hierbei kann es von Vorteil sein, die Gerippeträger 4 beim positionierten Aufsetzen auf die Außenbeblechung 2 mittels einer Vorrichtung elastisch so zu verspannen, dass sich die Klemmnasen der Formausklinkungen soweit spreizen, dass das Einrasten auf die zur Außenbeblechung 2 zugehörigen Versteifungselemente 3 ohne erhöhten Fügekraftaufwand erfolgen kann. Nach dem Einrasten der Klemmnasen kann der Fügeprozess zwischen der Außenbeblechung 2 und den Stegen der Gerippeträger 4 vorzugsweise mittels Laser- oder Laserhybridschweißen 14 als T- Stoßverbindung ausgeführt werden.

FIG.10 zeigt die isometrische Darstellung einer als Seitenwand 17 ausgestalteten Wagenkastenkomponente in Fügeposition bestehend aus einem Seitenwandmodul 13 mit nach dem Fügen der Gerippeträger 4 in das Seitenwandmodul 13 mittels eines thermischen und / oder spanenden Trennverfahrens eingebrachten Ausschnitten 26, 27 für Fenster, Türen, Mediendurchführungen und dergleichen sowie im Bereich von Ausschnitten 26, 27 für Fenster, Türen, Mediendurchführungen und dergleichen zur örtlichen Aussteifung angeordneten und thermisch gefügten Verstärkungsprofilen 18, Türsäulen 19 und dem Voutenträger 20. Für die Herstellung der Ausschnitte sollte vorzugsweise das thermische Trennverfahren Laserschneiden oder ein mechanisches Trennverfahren zur Anwendung kommen, da so die erforderliche hohe Form- und Passgenauigkeit der Bauteile erreichbar ist.

FIG.11 zeigt einen beispielhaften Schnitt durch die Darstellung der Komponente Seitenwand 17 im Fügestoß des Seitenwandmoduls 13 mit dem T-stoßförmig umlaufenden Verstärkungsprofil 18, wobei die gesamte Kontaktfläche stoffschlüssig vorzugsweise mittels Laser- oder Laserhybridschweißnaht 14 gefügt ist.

Mit Hilfe der Erfindung kann eine Wagenkastenkomponente hergestellt werden, indem die folgenden Schritte ausgeführt werden:
- Herstellung wenigstens eines Abschnittes der Außenbeblechung 2 aus Wandsegmenten 11,
- Einlegen und Fixieren der Außenbeblechung 2 in einer Haltevorrichtung derart, dass die Versteifungselemente 3 frei zugänglich zur Positionierung der Gerippeträger 4 sind,
- Herstellung der Gerippeträger 4 mit den Formausklinkungen 7 und Positionierung der Gerippeträger 4 zur Außenbeblechung 2 durch Einlegen in die Haltevorrichtung,
- mechanisches Zusammenfügen der Gerippeträger 4 mit den Versteifungselementen 3 derart, dass die Gerippeträger 4 an den Versteifungselementen 3 formschlüssig positioniert oder federnd kraftschlüssig fixiert werden, wobei ihre Stege 8 an der Außenbeblechung 2 zur Anlage kommen oder in definiertem Abstand zur Außenbeblechung 2 positioniert sind,
- thermisches Fügen der Gerippeträger 4 mit der Außenbeblechung 2 mittels eines oder mehrerer thermischer Fügeverfahren und
- falls erforderlich, Herstellung der Ausschnitte 26, 27 für Fenster, Türen, Mediendurchführungen und dergleichen in einem Wandmodul nach dem Fügen der Gerippeträger 4 mit der Außenbeblechung 2 mittels eines thermischen und / oder spanenden Trennverfahrens und mechanisches Zusammenfügen von Verstärkungsprofilen 18 in den Ausschnitten 26, 27 mit dem Wandmodul in einer Haltevorrichtung und anschließendes thermisches Fügen der Anordnung mittels eines oder mehrerer thermischer Fügeverfahren.

Hieran kann sich das Herstellen der ersten Stufe einer Korrosionsschutzbehandlung (Grundanstrich) der Komponente einschließlich der Hohlraumkonservierung der Versteifungselemente anschließen.

Die Herstellung der Außenbeblechung 2 kann im Wesentlichen durch das unterbrechungsfreie Fügen von Wandsegmenten 11 erfolgen, die sich über die gesamte Länge der Wagenkastenkomponente erstrecken.

Im Rahmen des Verfahrens kann das Fügen der Außenbeblechung 2 mit den Gerippeträgern 4 zu einem Wandmodul 1 durch die formschlüssige Positionierung und /oder kraftschlüssige Fixierung ohne zusätzliche Klemmvorrichtungen zur Fixierung der Gerippeträger 4 auf der Außenbeblechung beim thermischen Fügeprozeß erfolgen. Das von den Gerippeträgern 4 gebildete Gerippe besteht nur noch aus den Gerippeträgern 4 ohne zusätzlich fächerartig angeordnete Längsprofile zur Versteifung der Außenbeblechung 2.

### Bezugszeichenliste:

- 1: Wandmodul
- 2: Außenbeblechung (a:streifenförmiger Abschnitt)
- 3: Versteifungselement (a: integriert, b: integral)
- 4: Gerippeträger
- 5: Stegprofil
- 6: Hohlkörperprofil
- 7: Formausklinkung
- 8: Steg
- 9: Berührungskontur
- 10: Klemmnase
- 11: Wandsegment
- 12: Spalt
- 13: Seitenwandmodul
- 14: Laser- oder Laserhybridschweißnaht
- 17: Seitenwand
- 18: Verstärkungsprofile
- 19: Türsäulen
- 20: Voutenträger
- 21: Schweißnaht
- 22: Innenfläche
- 23: Profilöffnung
- 24: Außenfläche
- 25: Ausbuchtung
- 26: Ausschnitt
- 27: Ausschnitt

## Patentansprüche

1. Wandmodul für eine Komponente eines Wagenkastens eines Schienenfahrzeugs, bestehend aus:
- einem Abschnitt einer Außenbeblechung (2) mit einer Innenfläche (22),
- einer Anzahl von linienförmigen Versteifungselementen (3), die sich im Wesentlichen parallel zueinander sowie längs dem Abschnitt der Außenbeblechung (2) erstrecken und über die Innenfläche (22) des Abschnitts der Außenbeblechung (2) vorstehen, und
- Gerippeträgern (4), die sich im Wesentlichen parallel zueinander, senkrecht zu den Versteifungselementen (3) und parallel zu dem Abschnitt der Außenbeblechung (2) erstrecken und mit dem Abschnitt der Außenbeblechung (2) stoffschlüssig verbunden sind,
wobei
- die Versteifungselemente (3) sich über den Bereich mehrerer Gerippeträger (4) hinweg unterbrechungsfrei erstrecken und ein integraler oder integrierter Bestandteil des Abschnitts der Außenbeblechung (2) sind,
- die Gerippeträger (4) an den Kreuzungsstellen mit den Versteifungselementen (3) Formausklinkungen (7) aufweisen, die die durchlaufenden Versteifungselemente (3) aufnehmen,
wobei
- einige oder alle Formausklinkungen (7) eine Form aufweisen, die nach einem Positionieren der Gerippeträger (4) zum Abschnitt der Außenbeblechung (2) mit den Versteifungselementen (3) im Zusammenwirken mit den Versteifungselementen (3) der Außenbeblechung (2) bereits ohne die stoffschlüssige Verbindung eine formschlüssige temporäre Selbstfixierung der Gerippeträger (4) relativ zum Abschnitt der Außenbeblechung (2) mit den Versteifungselementen (3) herbeiführen, **dadurch gekennzeichnet, dass** jedes Versteifungselement (3) ein mit der Außenbeblechung (2) integriert oder integral ausgebildetes Stegprofil (5) umfasst und ein am von der Außenbeblechung (2) entferntes Ende des Stegprofils (5) angeordnetes Hohlkörperprofil (6) aufweist, wobei das Hohlkörperprofil (6) in Eingriff mit der Formausklinkung (7) bringbar ist, und wobei die formschlüssige temporäre Selbstfixierung durch Zusammenwirken von einem Klinkenabschnitt (7c) der Formausklinkung (7) mit dem Hohlkörprofil (6) gebildet ist.

2. Wandmodul nach Anspruch 1, **dadurch gekennzeichnet, dass** der Abschnitt der Außenbeblechung (2) des Wandmoduls aus einem oder mehreren Wandsegmenten (11) mit jeweils eine Querausdehnung (Q) und einer im Verhältnis zur Querausdehnung (Q) größeren Längsausdehnung (L) besteht, das bzw. die jeweils ein oder mehrere integrierte oder integrale Versteifungselemente (3) umfassen, die sich entlang der Längsausdehnung (L) und parallel zur Innenfläche (22) des Wandmodules erstrecken.

3. Wandmodul nach Anspruch 1 oder Anspruch 2, **dadurch gekennzeichnet, dass** die Gerippeträger (4) eine oder mehrere der Formausklinkungen (7) enthalten, die derart ausgebildet sind, dass nach dem mechanischen Zusammenfügen der Gerippeträger (4) mit Versteifungselementen (3) die Gerippeträger (4) über im Wesentlichen ihrer gesamten Länge an der Außenbeblechung (2) berührend anliegen oder in definiertem Abstand positioniert sind.

4. Wandmodul nach einem der Ansprüche 1 bis 3, **dadurch gekennzeichnet, dass** ein oder mehrere der Versteifungselemente (3) mittels eines thermischen Fügeverfahrens in die Außenbeblechung (2) integriert sind oder dass ein oder mehrere der Versteifungselemente (3) integraler Bestandteil der Außenbeblechung sind.

5. Wagenkastenkomponente für ein Schienenfahrzeug, **dadurch gekennzeichnet, dass** sie aus einem oder aus mehreren der Wandmodule nach den Ansprüchen 1 bis 4 besteht.

6. Wagenkasten für ein Schienenfahrzeug, **dadurch gekennzeichnet, dass** er wenigstens eine Wagenkastenkomponente nach Anspruch 5 enthält.

7. Verfahren zum Herstellen einer Wagenkastenkomponente nach Anspruch 5 mit den Arbeitsschritten:
- Bereitstellen wenigstens eines Abschnittes der Außenbeblechung (2) mit einer Anzahl von linienförmigen Versteifungselementen (3), die sich im Wesentlichen parallel zueinander sowie längs dem Abschnitt der Außenbeblechung (2) erstrecken und über die Innenfläche (22) des Abschnitts der Außenbeblechung (2) vorstehen sowie von Gerippeträgern (4) mit Stegen (8), in denen Formausklinkungen (7) ausgebildet sind,
- Einlegen und Fixieren des Abschnitts der Außenbeblechung (2) in einer Haltevorrichtung derart, dass die Versteifungselemente (3) frei zugänglich zur Positionierung der Gerippeträger (4) sind,
- Positionieren der Gerippeträger (4) zum Abschnitt der Außenbeblechung (2) durch Einlegen in die Haltevorrichtung, wobei die Versteifungselemente (3) des Abschnittes der Außenbeblechung (2) in die Formausklinkungen (7) der Stege (8) der Gerippeträger (4) eingeführt werden, wodurch die Gerippeträger (4) positioniert werden, und wobei die Stege (8) der Gerippeträger (4) an der Außenbeblechung (2) zur Anlage kommen oder in definiertem Abstand zum Abschnitt der Außenbeblechung (2) positioniert sind,
- thermisches Fügen der Gerippeträger (4) mit dem Abschnitt der Außenbeblechung (2) mittels eines oder mehrerer thermischer Fügeverfahren,
**dadurch gekennzeichnet, dass**
- einige oder alle Formausklinkungen (7) eine Form aufweisen, die nach dem Einführen der Versteifungselemente (3) des Abschnittes der Außenbeblechung (2) in die Formausklinkungen (7) der Stege (8) der Gerippeträger (4) und vor dem thermischen Fügen im Zusammenwirken mit den Versteifungselementen (3) der Außenbeblechung (2) eine formschlüssige oder kraftschlüssige Fixierung der Gerippeträger (4) relativ zum Abschnitt der Außenbeblechung (2) mit den Versteifungselementen (3) herbeiführen.

8. Verfahren nach Anspruch 7, in dem das Bereitstellen des wenigstens eines Abschnittes der Außenbeblechung (2) das Herstellen des wenigstens einen Abschnitts der Außenbeblechung (2) umfasst.

9. Verfahren nach Anspruch 7, in dem das Herstellen des wenigstens einen Abschnitts der Außenbeblechung (2) das unterbrechungsfreie Fügen von Wandsegmenten (11) nach einem der Ansprüche 5 bis 8, die sich über die gesamte Länge der Wagenkastenkomponente erstrecken, umfasst.

10. Verfahren nach Anspruch 9, in dem das Herstellen des wenigstens einen Abschnitts der Außenbeblechung (2) auch das Herstellen der Wandsegmente (11) für den wenigstens einen Abschnitte der Außenbeblechung (2) durch Urformen oder durch Umformen eines Bleches umfasst.

11. Verfahren nach einem der Ansprüche 7 bis 10, **dadurch gekennzeichnet, dass** das thermische Fügen des Abschnitts der Außenbeblechung (2) mit den Gerippeträgern (4) zu einem Wandmodul (1) durch die formschlüssige oder kraftschlüssige Fixierung ohne zusätzliche Klemmvorrichtungen zur Fixierung der Gerippeträger (4) auf der Außenbeblechung beim thermischen Fügeprozeß erfolgt und dass das von den Gerippeträgern (4) gebildete Gerippe nur noch aus den Gerippeträgern (4) ohne zusätzlich fächerartig angeordnete Längsprofile zur Versteifung der Außenbeblechung (2) besteht.

## Claims

1. Wall module for a component of a carriage body of a rail vehicle, composed of:
- a portion of an outer sheet-metal panelling (2) having an inner surface (22),
- a number of linear stiffening elements (3) which extend substantially parallel to one another, and also along the portion of the outer sheet-metal panelling (2), and protrude beyond the inner surface (22) of the portion of the outer sheet-metal panelling (2), and
- framework structure members (4) which extend substantially parallel to one another, perpendicular to the stiffening elements (3) and parallel to the portion of the outer sheet-metal panelling (2) and are connected to the portion of the outer sheet-metal panelling (2) in a materially bonded manner,
wherein
- the stiffening elements (3) extend beyond the region of a plurality of framework structure members (4) in an interruption-free manner and are an integral or integrated constituent part of the portion of the outer sheet-metal panelling (2),
- the framework structure members (4) have formed notches (7) at the points of intersection with the stiffening elements (3), said formed notches receiving the stiffening elements (3) passing through,
wherein
- some or all of the formed notches (7) have a form which, after positioning of the framework structure members (4) with respect to the portion of the outer sheet-metal panelling (2) having the stiffening elements (3), in interaction with the stiffening elements (3) of the outer sheet-metal panelling (2), brings about a form-fitting temporary self-fixing of the framework structure members (4) relative to the portion of the outer sheet-metal panelling (2) having the stiffening elements (3), even without the materially bonded connection,
**characterized in that** each stiffening element (3) comprises a web profile (5) which is formed in an integrated or integral manner with the outer sheet-metal panelling (2) and a hollow body profile (6) which is arranged at that end of the web profile (5) which is remote from the outer sheet-metal panelling (2), wherein the hollow body profile (6) can be brought into engagement with the formed notch (7), and wherein the form-fitting temporary self-fixing is formed by interaction of a notch portion (7c) of the formed notch (7) with the hollow body profile (6) .

2. Wall module according to Claim 1, **characterized in that** the portion of the outer sheet-metal panelling (2) of the wall module is composed of one or more wall segments (11) which each have a transverse extent (Q) and a longitudinal extent (L) that is greater in relation to the transverse extent (Q) and which each comprise one or more integrated or integral stiffening elements (3) which extend along the longitudinal extent (L) and parallel to the inner surface (22) of the wall module.

3. Wall module according to Claim 1 or Claim 2, **characterized in that** the framework structure members (4) contain one or more of the formed notches (7) which are configured in such a way that, after the framework structure members (4) and the stiffening elements (3) have been mechanically joined together, the framework structure members (4) bear against the outer sheet-metal panelling (2) in a contacting manner over substantially their entire length or are positioned at a defined distance therefrom.

4. Wall module according to one of Claims 1 to 3, **characterized in that** one or more of the stiffening elements (3) are integrated in the outer sheet-metal panelling (2) by means of a thermal joining process, or **in that** one or more of the stiffening elements (3) are an integral constituent part of the outer sheet-metal panelling.

5. Carriage body component for a rail vehicle, **characterized in that** it is composed of one or of a plurality of the wall modules according to Claims 1 to 4.

6. Carriage body for a rail vehicle, **characterized in that** it contains at least one carriage body component according to Claim 5.

7. Method for producing a carriage body component according to Claim 5, having the work steps of:
- providing at least one portion of the outer sheet-metal panelling (2) with a number of linear stiffening elements (3) which extend substantially parallel to one another, and also along the portion of the outer sheet-metal panelling (2), and protrude beyond the inner surface (22) of the portion of the outer sheet-metal panelling (2), and providing framework structure members (4) having webs (8) in which formed notches (7) are formed,
- inserting and fixing the portion of the outer sheet-metal panelling (2) in a holding apparatus in such a way that the stiffening elements (3) are freely accessible for the positioning of the framework structure members (4),
- positioning the framework structure members (4) with respect to the portion of the outer sheet-metal panelling (2) by insertion into the holding apparatus, wherein the stiffening elements (3) of the portion of the outer sheet-metal panelling (2) are introduced into the formed notches (7) of the webs (8) of the framework structure members (4), as a result of which the framework structure members (4) are positioned, and wherein the webs (8) of the framework structure members (4) come to bear against the outer sheet-metal panelling (2) or are positioned at a defined distance from the portion of the outer sheet-metal panelling (2),
- thermally joining the framework structure members (4) to the portion of the outer sheet-metal panelling (2) by means of one or more thermal joining processes,
**characterized in that**
- some or all of the formed notches (7) have a form which, after the stiffening elements (3) of the portion of the outer sheet-metal panelling (2) have been introduced into the formed notches (7) of the webs (8) of the framework structure members (4) and prior to the thermal joining, in interaction with the stiffening elements (3) of the outer sheet-metal panelling (2), brings about a form-fitting or force-fitting fixing of the framework structure members (4) relative to the portion of the outer sheet-metal panelling (2) having the stiffening elements (3).

8. Method according to Claim 7, in which the provision of the at least one portion of the outer sheet-metal panelling (2) comprises the production of the at least one portion of the outer sheet-metal panelling (2) .

9. Method according to Claim 7, in which the production of the at least one portion of the outer sheet-metal panelling (2) comprises the interruption-free joining of wall segments (11) according to one of Claims 5 to 8, said wall segments extending over the entire length of the carriage body component.

10. Method according to Claim 9, in which the production of the at least one portion of the outer sheet-metal panelling (2) also comprises the production of the wall segments (11) for the at least one portion of the outer sheet-metal panelling (2) by primary forming or by forming of a sheet metal.

11. Method according to one of Claims 7 to 10, **characterized in that** the thermal joining of the portion of the outer sheet-metal panelling (2) to the framework structure members (4) to form a wall module (1) is effected by way of the form-fitting or force-fitting fixing without additional clamping apparatuses for fixing the framework structure members (4) on the outer sheet-metal panelling during the thermal joining process, and **in that** the framework structure formed by the framework structure members (4) is composed only of the framework structure members (4) without any additional longitudinal profiles arranged in a fanlike manner for the stiffening of the outer sheet-metal panelling (2).

## Revendications

1. Module de paroi pour un composant d'une caisse d'un véhicule ferroviaire, constitué par :
- une section d'un panneau tôlé extérieur (2) munie d'une surface intérieure (22),
- un nombre d'éléments de renfort linéaires (3), qui s'étendent essentiellement en parallèle les uns des autres, ainsi que le long de la section du panneau tôlé extérieur (2), et font saillie au-dessus de la surface intérieure (22) de la section du panneau tôlé extérieur (2), et
- des supports de cadre (4), qui s'étendent essentiellement en parallèle les uns des autres, perpendiculairement aux éléments de renfort (3) et parallèlement à la section du panneau tôlé extérieur (2), et sont reliés avec la section du panneau tôlé extérieur (2) par accouplement de matière,
- les éléments de renfort (3) s'étendant sur la zone de plusieurs supports de cadre (4) sans interruption et étant un constituant intégral ou intégré de la section du panneau tôlé extérieur (2),
- les supports de cadre (4) présentant des encoches façonnées (7) au niveau des points d'intersection avec les éléments de renfort (3), qui reçoivent les éléments de renfort continus (3),
- certaines ou toutes les encoches façonnées (7) présentant une forme qui, après un positionnement des supports de cadre (4) par rapport à la section du panneau tôlé extérieur (2) avec les éléments de renfort (3), engendre déjà, en coopération avec les éléments de renfort (3) du panneau tôlé extérieur (2), sans la liaison par accouplement de matière, une auto-fixation temporaire par accouplement de forme des supports de cadre (4) par rapport à la section du panneau tôlé extérieur (2) avec les éléments de renfort (3), **caractérisé en ce que** chaque élément de renfort (3) comprend un profil d'entretoise (5) formé de manière intégrée ou intégrale avec le panneau tôlé extérieur (2), et comprend un profil de corps creux (6) agencé à l'extrémité du profil d'entretoise (5) éloignée du panneau tôlé extérieur (2), le profil de corps creux (6) pouvant être mis en prise avec l'encoche façonnée (7), et l'auto-fixation temporaire par accouplement de forme étant formée par coopération d'une section de cliquet (7c) de l'encoche façonnée (7) avec le profil de corps creux (6).

2. Module de paroi selon la revendication 1, **caractérisé en ce que** la section du panneau tôlé extérieur (2) du module de paroi est constituée par un ou plusieurs segments de paroi (11) ayant chacun une étendue transversale (Q) et une étendue longitudinale (L) plus grande en comparaison de l'étendue transversale (Q), qui comprennent chacun un ou plusieurs éléments de renfort intégrés ou intégraux (3), qui s'étendent le long de l'étendue longitudinale (L) et parallèlement à la surface intérieure (22) du module de paroi.

3. Module de paroi selon la revendication 1 ou la revendication 2, **caractérisé en ce que** les supports de cadre (4) contiennent une ou plusieurs des encoches façonnées (7), qui sont configurées de telle sorte qu'après l'assemblage mécanique des supports de cadre (4) avec des éléments de renfort (3), les supports de cadre (4) reposent en contact avec le panneau tôlé extérieur (2) sur essentiellement toute leur longueur ou sont positionnés à une distance définie.

4. Module de paroi selon l'une quelconque des revendications 1 à 3, **caractérisé en ce qu'**un ou plusieurs des éléments de renfort (3) sont intégrés au moyen d'un procédé de jointoiement thermique dans le panneau tôlé extérieur (2), ou **en ce qu'**un ou plusieurs des éléments de renfort (3) sont un constituant intégral du panneau tôlé extérieur.

5. Composant de caisse pour un véhicule ferroviaire, **caractérisé en ce qu'**il est constitué par un ou plusieurs des modules de paroi selon les revendications 1 à 4.

6. Caisse pour un véhicule ferroviaire, **caractérisée en ce qu'**elle contient au moins un composant de caisse selon la revendication 5.

7. Procédé de fabrication d'un composant de caisse selon la revendication 5, comprenant les étapes de travail suivantes :
- la fourniture d'au moins une section du panneau tôlé extérieur (2) avec un nombre d'éléments de renfort linéaires (3), qui s'étendent essentiellement en parallèle les uns des autres, ainsi que le long de la section du panneau tôlé extérieur (2), et font saillie au-dessus de la surface intérieure (22) de la section du panneau tôlé extérieur (2), ainsi que de supports de cadre (4) avec des entretoises (8), dans lesquelles des encoches façonnées (7) sont formées,
- l'insertion et la fixation de la section du panneau tôlé extérieur (2) dans un dispositif de maintien, de telle sorte que les éléments de renfort (3) soient librement accessibles pour le positionnement des supports de cadre (4),
- le positionnement des supports de cadre (4) par rapport à la section du panneau tôlé extérieur (2) par insertion dans le dispositif de maintien, les éléments de renfort (3) de la section du panneau tôlé extérieur (2) étant introduits dans les encoches façonnées (7) des entretoises (8) des supports de cadre (4), les supports de cadre (4) étant ainsi positionnés, et les entretoises (8) des supports de cadre (4) venant s'appliquer contre le panneau tôlé extérieur (2) ou étant positionnées à une distance définie par rapport à la section du panneau tôlé extérieur (2),
- le jointoiement thermique des supports de cadre (4) avec la section du panneau tôlé extérieur (2) au moyen d'un ou de plusieurs procédés de jointoiement thermique,
**caractérisé en ce que**
- certaines ou toutes les encoches façonnées (7) présentent une forme qui, après l'insertion des éléments de renfort (3) de la section du panneau tôlé extérieur (2) dans les encoches façonnées (7) des entretoises (8) des supports de cadre (4) et avant le jointoiement thermique engendre, en coopération avec les éléments de renfort (3) du panneau tôlé extérieur (2), une fixation par accouplement de forme ou par accouplement de force des supports de cadre (4) par rapport à la section du panneau tôlé extérieur (2) avec les éléments de renfort (3).

8. Procédé selon la revendication 7, dans lequel la fourniture de l'au moins une section du panneau tôlé extérieur (2) comprend la fabrication de l'au moins une section du panneau tôlé extérieur (2).

9. Procédé selon la revendication 7, dans lequel la fabrication de l'au moins une section du panneau tôlé extérieur (2) comprend le jointoiement sans interruption de segments de paroi (11) selon l'une quelconque des revendications 5 à 8, qui s'étendent sur toute la longueur du composant de caisse.

10. Procédé selon la revendication 9, dans lequel la fabrication de l'au moins une section du panneau tôlé extérieur (2) comprend également la fabrication des segments de paroi (11) pour l'au moins une section du panneau tôlé extérieur (2) par première transformation ou par deuxième transformation d'une tôle.

11. Procédé selon l'une quelconque des revendications 7 à 10, **caractérisé en ce que** le jointoiement thermique de la section du panneau tôlé extérieur (2) avec les supports de cadre (4) en un module de paroi (1) a lieu par la fixation par accouplement de forme ou par accouplement de force sans dispositifs de serrage supplémentaires pour la fixation des supports de cadre (4) sur le panneau tôlé extérieur lors du processus de jointoiement thermique, et **en ce que** le cadre formé par les supports de cadre (4) n'est constitué que des supports de cadre (4) sans profils longitudinaux supplémentaires agencés en éventail pour le renfort du panneau tôlé extérieur (2).
